# EUROPÄISCHE PATENTSCHRIFT

(11) **EP 0 223 248 B1**
(45) Veröffentlichungstag und Bekanntmachung des Hinweises auf die Patenterteilung: **03.10.1990**
(21) Anmeldenummer: 86116066.1
(22) Anmeldetag: 20.11.1986
(51) Int. Cl.: F02F 7/00

(54) **Mehrzylinder-Hubkolbenmaschine, insbesondere Brennkraftmaschine**
Multicylinder reciprocating-piston machine, in particular internal-combustion engine
Machine multicylindre à piston alternatif, en particulier moteur à combustion interne

(30) Priorität: 22.11.1985 DE 3541315
(43) Veröffentlichungstag der Anmeldung: 27.05.1987
(73) Patentinhaber: Bayerische Motoren Werke Aktiengesellschaft, 80788 München (DE)
(72) Erfinder: Fritzenwenger, Josef, D-8217 Staudach (DE)
(74) Vertreter: Bücken, Helmut

(56) Entgegenhaltungen:
- EP-A- 0 121 728
- FR-A- 508 840
- FR-A- 1 562 373
- GB-A- 186 518
- US-A- 2 311 146
- US-A- 2 969 781

## Beschreibung

Die Erfindung bezieht sich auf eine Mehrzylinder-Hubkolbenmaschine gemäß den Merkmalen des Oberbegriffes des unabhängigen Patentanspruches.

Eine derartige Mehrzylinder-Hubkolbenmaschine ist beispielsweise aus der FR-A 1 562 373 bzw. der DE-A 1 751 672 bekannt. Diese als Boxermotor ausgebildete Hubkolbenmaschine ist als Flugmotor konzipiert, wobei die in axialer Verlängerung der Nockenwelle jenseits des Antriebs-Rades für die Nockenwelle vorgesehene Kupplung der unmittelbaren Anordnung einer Luftschraube dient.

Weiter ist aus der EP-A 0 121 728 eine als Boxermotor ausgebildete Mehrzylinder-Hubkolbenmaschine bekannt, bei der die Nockenwellen zum Antrieb der Gaswechselventile jeweils in den Köpfen der Zylinder angeordnet sind. Die Nockenwellen werden jeweils über ein gesondertes Getriebe von einer Ausgleichswelle aus angetrieben, wobei die in Maschinenlängsachse angeordnete Ausgleichswelle zur Reduzierung von Massendrehmomenten um die Hochachse des Motors aufgrund des Zylinderversatzes und ferner zur Reduzierung des Rückdrehmomentes um die Längsachse der Maschine bei Drehzahländerungen dient. Für diesen bestimmungsgemäßen Ausgleich dreht diese Ausgleichswelle gleichschnell wie die Kurbelwelle mit zu dieser entgegengesetzter Drehrichtung. Diese Hubkolbenmaschine ist von kompliziertem Aufbau, der einerseits ein relativ hohes Gewicht bedingt und andererseits hohe Produktionskosten verursacht.

Der Erfindung liegt die Aufgabe zugrunde, eine gattungsgemäße Mehrzylinder-Hubkolbenmaschine so weiterzubilden, daß bei einfachem Aufbau für ein niedriges Gewicht die Produktionskosten durch viele gleichgerichtete Bearbeitungsrichtungen für verschiedene Funktionsgruppen sowie durch Montagemöglichkeit großer Funktionsgruppen gesenkt werden.

Diese Aufgabe wird mit den kennzeichnenden Merkmalen des unabhängigen Patentanspruches gelöst. Mit der Erfindung wird ein nach den Funktionsgruppen Hubkolbenmaschine und Getriebeaggregat einwandfrei trennbarer Aufbau erzielt, wobei durch die Anordnung der Wellen der jeweiligen Funktionseinheit in relativ geringem, parallelem Abstand ein insgesamt kompakter Aufbau erreicht wird. Weiter wird mit der Erfindung ein besonders einfacher Aufbau einer Mehrzylinder-Hubkolbenmaschine mit integriertem Getriebe für eine Brennkraftmaschine mit einander gegenüberliegenden Zylindem bzw. Zylinderreihen erreicht.

Eine vorteilhafte Ausgestaltung der Erfindung ist mit Merkmalen nach dem Anspruch 2 erreicht, einen Boxermotor oder einen V-Motor und ein integriertes Getriebe mit zwei einstückigen, in der Teilungsebene verbindbaren Gehäusehälften auszubilden. Damit ist ein kompakter Aufbau erreicht, wobei ein wesentlicher Teil der Mechanik der Hubkolbenmaschine sowie des Getriebes in lediglich zwei Gehäusehälften untergebracht ist. Die somit die Mechanik von zwei verschiedenen Funktionsgruppen umschließenden Gehäusehälften sind durch ihre einstückige Ausbildung weiter vorteilhaft für einen steifen Aufbau. Diese einstückigen Gehäusehälften ergeben weiter in Druckgußausführung bei steifem Aufbau eine weitere Gewichtsreduzierung.

Ferner ermöglicht es die Erfindung nach einem Teilmerkmal des Anspruches 3, an der Verbindungsstelle der Funktionsgruppe Hubkolbenmaschine mit der Funktionsgruppe Getriebe den Antrieb der Nockenwelle mit der Kupplung am Eingang der Getriebe-Eingangswelle zu einer eigenen Funktionsgruppe zusammenzufassen. Entsprechend diesen drei Funktionsgruppen können nach weiteren Merkmalen des Anspruches 3 zwischen der ersten und zweiten sowie zwischen der zweiten und dritten Funktionsgruppe jeweils eine Querwand in dem zweiteiligen Gehäuse für den Boxermotor vorgesehen werden, wodurch im Verbindungsbereich von Maschinengehäuse und Getriebegehäuse eine besonders steife Ausbildung sich ergibt. Diese Ausgestaltung ermöglicht es ferner, das für die Hubkolbenmaschine und das Getriebeaggragat gemeinsame Gehäuse an beiden Enden durch lösbare Deckel abzuschließen, womit die gemäß Anspruch 6 an den freien Endbereichen von Nockenwelle und Kurbelwelle angeordneten weiteren Aggregate zugänglich anordbar sind.

In Verbindung mit den Ansprüchen 3 und 4 ist zur Erzielung eines kompakten Aufbaus nach Anspruch 5 der Antrieb der Nockenwelle aus einem mit einem Ritzel der Kurbelwelle kämmenden Rad gebildet, wobei das Antriebs-Rad nach einem Merkmal des Anspruches 4 einen Korb einer Naßkupplung trägt. Mit der Verwendung einer Naßkupplung sind gegeneinander abzudichtende Räume in vorteilhafter Weise vermieden, so daß auch ein für alle drei Funktionsgruppen "Hubkolbenmaschine", "Nockenwellen-Antrieb und Kupplung" sowie "Getriebeaggregat" ein gemeinsamer Ölsumpf ausgebildet werden kann. Nach einem weiteren Teilmerkmal des Anspruches 4 ist das Rad des Antriebes für die Nockenwelle mit einem Drehschwingungsdämpfer sowie mit einer Flankenspielausgleichseinrichtung ausgerüstet. Damit erübrigt sich ein gesonderter Dämpfer an der Getriebeeingangswelle, wodurch diese im Aufbau einfacher gestaltet werden kann. Schließlich wirkt die Kurbelwelle nach Anspruch 5 am ritzelseitigen Ende mit einer axial fluchtend angeordneten Anlaßeinrichtung zusammen, die mit einem Freilauf ausgerüstet ist.

Die Ausgestaltung der Erfindung im Umfang der Ansprüche 2 mit 6 durch einstückig in Druckgußausführung ausgebildete Gehäusehälften ermöglicht es in vorteilhafter Weise, in eine der Gehäusehälften nicht nur die Kurbelwelle mit ihren an beiden Enden angeordneten Aggregaten zu montieren, sondern auch die aus Nockenwelle, zugehörigem Antriebs-Rad mit drehfest angeflanschter Kupplung und Getriebe-Eingangswelle gebildete Baueinheit in einem Vorgang zu montieren.

Im Rahmen des Anspruches 1 ist ein am Maschinengehäuse anflanschbares Getriebeaggregat denkbar. Hierfür könnte die Kupplung so ausgestaltet sein, daß am Rad des Antriebes der Nockenwelle der Kupplungskorb angeordnet ist und bei der Montage in diesen das auf der Getriebe-Eingangswelle angeordnete Kupplungslamellenpaket eingeschoben wird. Diese Ausgestaltung ist für eine Trockenkupplung denkbar.

Ein bevorzugtes Ausführungsbeispiel der Erfindug ist nachstehend beschrieben. Es zeigt in schematischer Darstellung:
Fig. 1 eine Mehrzylinder-Hubkolbenmaschine als Boxermotor mit integriertem Getriebeaggregat, dessen Getriebe-Eingangswelle mit der von der Kurbelwelle angetriebenen Nockenwelle gekuppelt ist,
Fig. 2 den Boxermotor in Stirnansicht.

Eine Mehrzylinder-Hubkolbenmaschine 1 in der Bauart eines Boxermotors umfaßt eine Kurbelwelle 2. An einem Ende der Kurbelwelle 2 ist ein Untersetzungsgetriebe 3 angeordnet, das aus einem auf der Kurbelwelle 2 angeordneten Ritzel 4 und einem Rad 5 gebildet ist. Die Untersetzung ist hierbei so gewählt, daß das Rad 5 mit halber Drehzahl der Kurbelwelle 2 dreht. Auf der der Kurbelwelle 2 zugewandten Seite ist das Rad 5 mit einer Nockenwelle 6 drehfest verbunden. Auf der der Kurbelwelle abgewandten Seite steht das Rad 5 mit einer Eingangswelle 7 eines Getriebeaggragates 8 in drehfester Verbindung. Dem Untersetzungsgetriebe 3 ist somit eine Doppelfunktion zugewiesen, indem es zum einen zum Antrieb der Nockenwelle 6 und zum anderen zum Antrieb der Getriebe-Eingangswelle 7 dient. Aus der vorbeschriebenen Anordnung der Wellen 2 und 6 sowie des Aggregates 8 geht hervor, daß die Kurbelwelle 2 und die Nockenwelle zueinander parallele Drehachsen 2' und 6' (Fig. 2) haben, während die Drehachse 7' der Getriebe-Eingangswelle 7 mit der Drehachse 6' der Nockenwelle 6 fluchtet.

Wie aus Fig. 2 weiter hervorgeht, sind die Kurbelwelle 2 und die Nockenwelle 6 mit ihren zueinander parallelen Drehachsen 2' und 6' in einer Teilungsebene 9 eines geteilten Maschinengehäuses 10 des Boxermotors 1 mit beidseitig der Teilungsebene 9 vorgesehenen Zylindern 11 und 12 angeordnet. Weiter umfaßt das Getriebeaggregat 8 ein in der Teilungsebene 9 des Maschinengehäuses 10 geteiltes Gehäuse 13. Die auf einer Seite der Teilungsebene 9 benachbarten Teile bzw. Hälften von Getriebe- Gehäuse 13 und Maschinengehäuse 10 sind miteinander einstückig in Druckguß als Druckgußteile 14 und 15 ausgebildet. Zur Erzielung steifer und kompakter Druckgußteile 14 und 15 sind im Verbindungsbereich von Maschinengehäuse 10 und Getriebegehäuse 13 mit Lagerstellen für die jeweiligen Wellen, wie Kurbelwelle 2, Nockenwelle 6, Getriebe-Eingangswelle 7, ausgerüstete Querwände 16 und 17 derart beabstandet angeordnet, daß zwischen der maschinengehäuseseitigen Querwand 16 und der getriebegehäuseseitigen Querwand 17 sowohl das Untersetzungsgetriebe 3 als auch eine dessen Rad 5 mit der Eingangswelle 7 des Getriebe-Aggregates 8 drehfest verbindende Kupplung 18 angeordnet ist. Da die in der Trennebene miteinander verschraubten, jeweils einstückigen Druckgußteile 14 und 15 zum einen einen erheblichen Teil der Mechanik des Boxermotors 1 und zum anderen die Mechanik des Getriebeaggregates 8 umschließen, wird zur Vermeidung komplizierter Abdichtungen für diese beiden Funktionsgruppen als Kupplung 18 eine Naßkupplung gewählt. Wie aus Fig. 1 weiter ersichtlich, bilden das Untersetzungsgetriebe 3 und die Naßkupplung 18 eine dritte Funktionsgruppe zwischen der ersten Funktionsgruppe des Boxermotors 1 und der zweiten Funktionsgruppe des Getriebeaggregates 8. Alle drei Funktionsgruppen stehen mit einem gemeinsamen Ölsumpf 19 in Verbindung, dessen Spiegel 20 durch eine strichlierte Linie angedeutet ist.

Die Naßkupplung 18 wirkt über einen Korb 21 mit dem Rad 5 drehfest zusammen. Das Rad 5 ist ferner mit einem Drehschwingungsdämpfer 22 ausgerüstet. Damit kann ein gesonderter Schwingungsdämpfer für die Getriebe-Eingangswelle 7 entfallen. Für einen kompakten Aufbau des Boxermotors 1 kämmt das Rad 5 des Untersetzungsgetriebes 3 direkt mit dem auf der Kurbelwelle 2 angeordneten Ritzel 4. Zur Geräuschreduzierung kann das Rad 5 ferner mit einer Flankenspielausgleichseinrichtung (nicht dargestellt) ausgerüstet sein.

Der Boxermotor 1 ist stirnseitig durch einen Deckel 23 und das Getriebeaggregat 8 abtriebsseitig durch einen Deckel 24 verschlossen. Der abnehmbare Deckel 23 ermöglicht den Zugang zu einem im Endbereich der Kurbelwelle 2 angeordneten Generator 25 sowie zu einem Zündgeber 26 und einer Ölpumpe 27, die auf der Nockenwelle 6 angeordnet sind. Schließlich wirkt die Kurbelwelle 2 am ritzelseitigen Ende mit einer axial fluchtend angeordneten Anlaßeinrichtung 28 zusammen, die einen Anlasser 29 umfaßt, dessen Ritzel 30 mit einem Zahnrad 31 kämmt. Das Zahnrad 31 der Anlaßeinrichtung 28 ist mit dem Ritzel 4 des Untersetzungsgetriebes 3 gleichachsig angeordnet und steht mit diesem über einen Freilauf 32 in Verbindung. Der Freilauf 32 dient nach dem Starten des Boxermotors 1 als Überhol-Freilauf.

## Patentansprüche

1. Mehrzylinder-Hubkolbenmaschine, insbesondere Brennkraftmaschine,
- mit einer Kurbelwelle (2) und einer von dieser angetriebenen Nockenwelle (6) zur Betätigung von Gaswechselventilen,
- wobei Kurbelwelle und Nockenwelle mit ihren Drehachsen in einer Teilungsebene (9) eines längsgeteilten Maschinengehäuses (10) mit beidseitig der Teilungsebene vorgesehenen Zylindern (11, 12) angeordnet sind (Boxermotor 1), und
- ferner ein Untersetzungsgetriebe (3) zum Antrieb der Nockenwelle (6) von der Kurbelwelle (2) in einem Endbereich des Maschinengehäuses (10) angeordnet ist,
- wobei jenseits eines mit der Nockenwelle (6) verbundenen, mit halber Drehzahl der Kurbelwelle (2) drehenden Rades (5) des Untersetzungsgetriebes (3) eine Kupplung für eine weitere drehfeste Verbindung vorgesehen ist, dadurch gekennzeichnet,
- daß die Kupplung (18) mit einer Eingangswelle (7) eines an der Hubkolbenmaschine (1) anordbaren Getriebeaggregates (8) verbunden ist, und
- daß das Getriebeaggregat (8) ein in der Teilungsebene (9) des Maschinengehäuses (10) geteiltes Gehäuse (13) umfaßt,
- wobei jedes Teil bzw. jede Hälfte des GetriebeGehäuses (13) mit dem benachbarten Teil bzw. der benachbarten Hälfte des Maschinengehäuses (10) verbunden ist.

2. Hubkolbenmaschine nach Anspruch 1, dadurch gekennzeichnet, daß die auf einer Seite der Teilungsebene (9) benachbarten Teile bzw. Hälften von Getriebe-Gehäuse (13) und Maschinengehäuse (10) miteinander einstückig in Guß (Druckgußteile 14, 15) ausgebildet sind.

3. Hubkolbenmaschine nach Anspruch 1 oder 2, dadurch gekennzeichnet,
- daß im Verbindungsbereich von Maschinengehäuse (10) und Getriebe-Gehäuse (13) mit Lagerstellen für die jeweiligen Wellen (Kurbelwelle 2, Nockenwelle 6; Eingangswelle 7, Vorgelegewelle) ausgerüstete Querwände (16, 17) derart beabstandet angeordnet sind,
- daß zwischen der maschinengehäuseseitigen Querwand (16) und der getriebegehäuseseitigen Querwand (17) sowohl der Antrieb (3) als auch
- die dessen Rad (5) mit der Eingangswelle (7) des Getriebeaggregates (8) drehfest verbindende Kupplung (Naßkupplung 18) angeordnet ist.

4. Hubkolbenmaschine nach den Ansprüchen 1 bis 3, dadurch gekennzeichnet,
- daß am Rad (5) des Untersetzungsgetriebes (3) ein Korb (21) einer Naßkupplung (18) drehfest angeordnet ist, und
- daß das Rad (5) ferner mit einem Drehschwingungsdämpfer (22) sowie mit einer Flankenspielausgleichs-Einrichtung ausgerüstet ist.

5. Hubkolbenmaschine nach den Ansprüchen 1 bis 4, dadurch gekennzeichnet, daß die Kurbelwelle (2) ein mit dem Rad (5) kämmendes Ritzel (4) umfaßt und ferner am ritzelseitigen Ende mit einer axial fluchtend angeordneten Anlaßeinrichtung (28) zusammenwirkt, die mit einem Freilauf (32) zwischen einem Zahnrad (31) und dem Ritzel (4) ausgerüstet ist.

6. Hubkolbenmaschine nach den Ansprüchen 1 bis 5, dadurch gekennzeichnet, daß in den übrigen Endbereichen von Nockenwelle (6) und Kurbelwelle (2) weitere Aggregate (Zündgeber 26, Ölpumpe 27; Generator 25) im Maschinengehäuse (10) hinter einem abnehmbaren Deckel (23) axial fluchtend angeordnet sind.

## Claims

1. A multi-cylinder reciprocating-piston machine, especially an internal combustion engine,
- with a crankshaft (2) and a cam shaft (6) driven thereby to actuate gas-change valves,
- wherein the crankshaft and the cam shaft are arranged with their axes of rotation in a joint plane (9) of a longitudinally-divided machine housing (10) with cylinders (11, 12) provided on both sides of the joint plane (double-piston engine 1), and
- in addition a reduction gear (3) for the driving of the cam shaft (6) by the crankshaft (2) is arranged in an end region of the machine housing (10),
- wherein on the other side of a wheel (5) of the reduction gear (3), connected with the cam shaft (6) and rotating with half the rotational speed of the crankshaft (2), a coupling is provided for a further connection which is secure with regard to rotation, characterised in that
- the coupling (18) is connected with a primary shaft (7) of a gearing unit (8) which is able to be arranged on the reciprocating-piston machine (1), and
- the gearing unit (8) comprises a housing (13) which is divided in the joint plane (9) of the machine housing (10),
- wherein each part or, respectively, each half of the gear housing (13) is connected with the adjacent part or respectively the adjacent half of the machine housing (10).

2. A reciprocating-piston machine according to Claim 1, characterised in that the adjacent parts or respectively halves of the gear housing (13) and machine housing (10) on one side of the joint plane (9) are constructed so as to be in one piece with each other in casting (die-cast pieces 14, 15).

3. A reciprocating-piston machine according to Claim 1 or 2, characterised in that
- in the connecting region of the machine housing (10) and the gear housing (13), partitions (16, 17) which are equipped with bearing sites for the respective shafts (crankshaft 2, camshaft 6; primary shaft 7, intermediate shaft) are arranged at a distance from each other such that
- between the partition (16) on the machine housing side and the partition (17) on the gear housing side, both the drive (3) and also
- the coupling (fluid coupling 18), connecting its wheel (5) with the primary shaft (7) of the gearing unit (8) so as to be secure with regard to rotation, is arranged.

4. A reciprocating-piston machine according to Claims 1 to 3, characterised in that
- on the wheel (5) of the reduction gear (3) a cage (21) of a fluid coupling (18) is arranged so as to be secure with regard to rotation, and
- the wheel (5) is additionally equipped with a torsional-vibration damper (22) and also with a flank clearance equalizing device.

5. A reciprocating-piston machine according to Claims 1 to 4, characterised in that the crankshaft (2) comprises a pinion (4) meshing with the wheel (5) and additionally cooperates at the end on the pinion side with a starting device (28) which is arranged so as to be axially in alignment, which device is equipped with a free-running arrangement (32) between a gear wheel (31) and the pinion (4).

6. A reciprocating-piston machine according to Claims 1 to 5, characterised in that in the remaining end regions of the cam shaft (6) and crankshaft (2), further units (igniter 26, oil pump 27; generator 25) are arranged so as to be axially in alignment in the machine housing (10) behind a removable cover (23). 3S UI qabk

## Revendications

1. Moteur multicylindre à pistons à mouvement alternatif, notamment moteur à combustion interne comportant:
- un vilebrequin (2) et un arbre à came (6) entraîné par celui-ci pour actionner les soupapes d'admission et d'échappement,
- le vilebrequin et l'arbre à came ayant des axes de rotation prévus dans le plan de jonction (9) d'un carter de moteur (10) divisé longitudinalement et ayant des cylindres (11, 12) situés de part et d'autre du plan de jonction (moteur à cylindres opposés 1) et
- en outre, une transmission de réduction (3) pour entraîner l'arbre à came (6) à partir du vilebrequin (2) dans une zone d'extrémité du carter de moteur (10),
- et de l'autre côté d'une roue (5) reliée en rotation à l'arbre à came (6) et tournant à la moitié de la vitesse de rotation du vilebrequin (2), faisant partie de la transmission de réduction (3) comporte un embrayage pour une autre liaison solidaire en rotation, moteur caractérisé en ce que:
- l'embrayage (18) est relié à un arbre d'entrée (7) d'une transmission (8) susceptible d'être montée sur le moteur à pistons à mouvement alternatif (1) et
- la transmission (8) comprend un carter (13) divisé dans le plan de jonction (9) du carter (10) du moteur,
- chaque partie ou chaque moitié du carter (13) de la transmission étant reliée à la partie voisine ou à la moitié voisine du carter (10) du moteur.

2. Moteur à pistons à mouvement alternatif selon la revendication 1, caractérisé en ce que les parties ou moitiés du carter de transmission (13) et du carter (10) du moteur situées d'un côté du plan de jonction (9), sont réalisées en une seule pièce par fonte (pièce en fonte sous pression 14, 15).

3. Moteur à pistons à mouvement alternatif, selon la revendication 1 ou 2, caractérisé en ce que:
- dans la zone de jonction du carter (10) du moteur et du carter (13) de la transmission, on a des paliers pour les arbres respectifs (vilebrequin 2, arbre à came 6, arbre d'entrée 7, arbre intermédiaire) réalisés dans des cloisons (16, 17) écartées de façon que:
- entre la cloison (16) du côté du carter du moteur et la cloison (17) du côté de la transmission, se trouvent placés le moyen d'entraînement (3) et sa roue (5) avec un embrayage (embrayage humide (18) reliant solidairement en rotation l'arbre d'entrée (7) de la transmission (8).

4. Moteur à pistons à mouvement alternatif selon les revendications 1 à 3, caractérisé en ce que:
- la roue (5) de la transmission de réduction (3) comporte, solidairement en rotation, une cage (21) d'un embrayage humide (18) et
- la roue (5) est, en outre, munie d'un amortisseur de vibration de rotation (22) ainsi que d'un dispositif de compensation de jeu de flanc.

5. Moteur à pistons à mouvement alternatif selon les revendications 1 à 4, caractérisé en ce que le vilebrequin (2) comporte un pignon (4) engrenant avec la roue (5) et, en outre, à l'extrémité située du côté du pignon, il coopère avec un dispositif de démarrage (28) monté dans l'alignement axial, équipé d'un moyen à roue libre (32) entre une roue dentée (31) et le pignon (4).

6. Moteur à pistons à mouvement alternatif selon les revendications 1 à 5, caractérisé en ce que dans les autres zones d'extrémité de l'arbre à came (6) et du vilebrequin (2), on a d'autres ensembles (générateur d'allumage 26, pompe à huile 27, alternateur 27) logés dans le carter (10) du moteur derrière un couvercle amovible (23) dans l'alignement axial.
